# EUROPÄISCHE PATENTSCHRIFT

(11) **EP 0 022 122 B1**
(45) Veröffentlichungstag und Bekanntmachung des Hinweises auf die Patenterteilung: **23.02.1983**
(21) Anmeldenummer: 80890061.7
(22) Anmeldetag: 04.06.1980
(51) Int. Cl.: B21D 5/04

(54) **Biegemaschine**
Bending machine
Machine de cintrage

(30) Priorität: 20.06.1979 AT 4340/79
(43) Veröffentlichungstag der Anmeldung: 07.01.1981
(73) Patentinhaber: VOEST-ALPINE Aktiengesellschaft, A-4010 Linz (AT)
(72) Erfinder: Aschauer, Hans, A-4070 Eferding (AT)
(74) Vertreter: Hübscher, Gerhard, Dipl.-Ing.

## Beschreibung

Die Erfindung bezieht sich auf eine Biegemaschine zum Abkanten von Blechtafeln mit Haltestempeln zum Einspannen einer Blechtafel und mit mindestens einem Biegewerkzeug, das in zwei etwa senkrecht zueinander stehenden Richtungen beweglich gelagert ist und gesonderte Antriebe für die beiden Bewegungsrichtungen aufweist, wobei einer der beiden Antriebe aus einem Kurbeltrieb besteht.

Bei bekannten Biegemaschinen üblicher Art ist das Biegewerkzeug um eine Achse schwenkbar gelagert, die zumindest angenähert in der Biegeachse liegt, so dass das Biegewerkzeug während des Biegevorganges stets senkrecht gegen die Blechtafel drückt, die auf Grund des Biegewerkzeupangriffes um das die Biegeachse bestimmende Gegenwerkzeug gebogen wird. Vorteilhaft bei diesen Biegemaschinen ist, dass Biegewinkel bis 1'50° erreicht werden können. Nachteilig ist jedoch, dass zufolge der Schwenklagerung des Biegewerkzeuges im Bereich der Biegeachse nur nach einer Richtung gebogen werden kann, was ein häufiges Wenden der Blechtafeln bedingt, wenn diese Blechtafeln Abkantunqen nach verschiedenen Seiten aufweisen sollen. Ausserdem zieht diese schwenkbare Lagerung des Biegewerkzeuges eine Konstruktion für die Haltestempelabstützung nach sich, die den freien Raum vor der Blechtafeleinführung beschränkt, weil die Haltestempelabstützung entsprechend torsionssteif ausgebildet werden muss. Die Manipulation des Werkstükkes wird dadurch zusätzlich erschwert.

Bei einer anderen bekannten Biegemaschine (DE-A-2 839 978) sind ein oberes und ein unteres Biegewerkzeug vorgesehen, wobei diese Biegewerkzeuge an den einander gegenüberliegenden Schenkeln eines im Querschnitt C-förmigen Trägers zangenartig angeordnet sind und mit diesem Träger in vertikaler Richtung gegenüber einem Paar von Gegenwerkzeugen verstellt werden, die zugleich zum Einspannen des Werkstückes dienen. Wegen der geradlinigen Antriebsbewegung der Biegewerkzeuge können mit einer solchen Biegemaschine jedoch nur Biegewinkel bis zu 90° erreicht werden, wodurch die mögliche Gestaltung der Werkstücke stark beschränkt wird. Vorteilhaft ist allerdings, dass in zwei Richtungen gebogen werden kann, so dass sich ein häufiges Wenden der Blechtafeln erübrigt.

Um Blechränder zur Verbindung mit gegengleichen Blechrändern hakenartig aufbiegen zu können, ist es bekannt (US-A-3058_{'}512), das Biegewerkzeug an einem zweiarmigen Hebel vorzusehen, der auf einem Winkelhebel drehbar gelagert ist und mit Hilfe dieses Winkelhebels etwa parallel zur Blechebene bewegt werden kann. Eine quer zur Blechebene gerichtete Werkzeugbewegung wird durch einen Kurbeltrieb sichergestellt, der am freien Ende des zweiarmigen Hebels angreift und ihn um die vom Winkelhebel getragene Drehachse schwenkt. Damit ist zwar eine an den Biegevorgang angepasste Führung des Biegewerkzeuges möglich, doch bleibt die mögliche Schwenkbewegung des das Biegewerkzeug tragenden Hebels wegen seiner zweiarmigen Ausbildung beschränkt. Dies hat in nachteiliger Weise eine Gleitbewegung des Biegewerkzeuges entlang des zu kantenden Blechrandes zur Folge und grenzt den für das Werkstück zur Verfügung stehenden Raum so weit ein, dass ein doppelt wirkendes Biegewerkzeug nicht eingesetzt werden kann.

Bei einer anderen bekannten Konstruktion einer Biegemaschine (GB-A-584575) sind zwei zusammenwirkende Biegewerkzeuge vorgesehen, die jeweils in zwei zueinander senkrecht stehende Richtungen beweglich gelagert sind. Da von diesen Bewegungsrichtungen jedoch eine lediglich zum Anstellen der Biegewerkzeuge dient, wird durch die besondere Lagerung der Biegewerkzeuge für den Biegevorgang nichts gewonnen.

Schliesslich ist es bekannt (GB-A-1090662), den Haltestempel einer Biegemaschine an der Kurbelstange eines Kurbeltriebes anzulenken, wobei an dieser Kurbelstange ein zusätzlicher Antrieb angreift. Dieser zusätzliche Antrieb dient indes nur zur Verriegelung der vom Kurbeltrieb ausgeführten Klemmung des zu kantenden Werkstückes.

Der Erfindung liegt somit die Aufgabe zugrunde, eine Biegemaschine der eingangs geschilderten Art so zu verbessern, dass einerseits die Bewegung der Biegewerkzeuge in günstiger Weise an die jeweils erforderliche Abkantung des Werkstückes angepasst und anderseits das Werkstück schonend gebogen werden kann.

Die Erfindung löst diese Aufgabe dadurch, dass die Kurbelstange des einen als Kurbeltrieb ausgebildeten Antriebes das Biegewerkzeug trägt und dass an dieser Kurbelstange der andere Antrieb angreift.

Durch diese Massnahmen wird in einfacher Weise eine Bewegung des Biegewerkzeuges in zwei etwa senkrecht zueinander stehenden Richtungen sichergestellt, wobei eine in weiten Grenzen an sich beliebige Bahn für das Werkzeug erreicht werden kann, da lediglich die beiden Antriebe entsprechend gesteuert werden müssen. Die Anordnung des Biegewerkzeuges j der Kurbelstange des Kurbeltriebes gewährleistet nämlich im Zusammenhang mit dem an dieser Kurbelstange angreifenden anderen Antrieb einen vergleichsweise grossen Schwenkradius, wodurch nicht nur ein gegenüber dem Stand der Technik grösserer Hub bei vergleichbaren Schwenkwinkeln erzielt werden kann, sondern auch eine schonendere Blechbehandlung, weil das Biegewerkzeug kaum eine Gleitbewegung entlang des Bleches ausführt. Die schwenkbare Lagerung der Kurbelstange am Kurbelzapfen des Kurbeltriebes bietet ja die Möglichkeit, durch eine Schwenkverstellung der Kurhelstenae um den Kurbelzaofen das Biegewerkzeug quer zur Hubbewegung des Kurbeltriebes zu bewegen. Aufwendige Kulissenführungen können damit in einfacher Weise vermieden werden. Ausserdem wird ein ausreichend grosser Raum für ein doppelt wirkendes Biegewerkzeug und für den bereits gekanteten Teil des Bleches geschaffen, so dass auch zwei Abkantungen in einem Arbeitsschritt vorgenommen werden können. Wegen der unbeschränkten Bewe^{g}ungs- und Antriebsmöglichkeit des Biegewerkzeuges sind selbstverständlich auch Biegungen nach verschiedenen Richtungen möglich, wodurch ein häufiges Wenden des Werkstückes entfallen kann.

Verläuft die das Biegewerkzeug tragende Kurbelstange etwa parallel zur Einspannebene der Blechtafel, so stimmen die Antriebsrichtungen mit den Hauptbiegerichtungen während des An-und Fertigbiegens überein, was sich nicht nur belastungsmässig günstig auswirkt, sondern auch die Steuerung der Antriebe vereinfacht. Darüber hinaus v.vrd eine günstige Raumaufteilung sichergestellt, weil die Kurbelstange, die als Träger für das Biegewerkzeug entsprechend gross dimensioniert werden muss, der Anordnung der Abstützung der Gegenwerkzeuge nicht im Wege ist. Diese Abstützung braucht folglich nicht auf der Einführseite der Biegemaschine vorzustehen, so dass ausreichend Platz für die Blechmanipulation vorhanden ist.

Der an der Kurbelstange des Antriebes für die eine Bewegungsrichtung angreifende Antrieb für die andere Bewegungsrichtung kann ebenfalls als Kurbeltrieb ausgebildet sein, was in einfacher Weise die Abstimmung der beiden Antriebe auf die gewünschte Werkzeugbewegung ermöglicht, insbesondere für kreisförmige Bahnabschnitte. Zu diesem Zweck brauchen die beiden Kurbeltriebe ja nur gleich ausgebildet zu sein.

Die Ausbildung beider Antriebe als Kurbeltriebe bietet auch die Möglichkeit, beide Kurbeltriebe jeweils mit Hilfe eines an einer gemeinsamen Anti'iebsschwinge angelenkten Gestänges anzutreiben. Die Gestänge können im einfachsten Fall aus einfachen Verbindungslenkern bestehen. Mit einer gemeinsamen Antriebsschwinge kann eine gesonderte Steuerung der beiden Antriebe entfallen. Mit dem gemeinsamen Antrieb der Kubeltriebe beschränkt man sich jedoch auf eine bestimmte Werkzeugbahn, die nur durch eine Änderung der mitteleren Drehlagen der Kurbeltriebe, deren Kurbeln im allgemeinen einen Drehwinkel kleiner als 180° aufweisen, oder durch eine Änderung des Übersetzungsverhältnisses des Gestänges geändert werden kann.

Aufgrund der möglichen Werkzeugbahn während des Biegevorganges können auch zwei Biegewerkzeuge zum Einsatz kommen, die das Biegen nach entgegengesetzten Seiten einfach gewährleisten. Zu diesem Zweck trägt in weiterer Ausbildung der Erfindung die etwa parallel zur Einspannebene der Blechtafeln verlaufende Kurbelstange des einen Antriebes zwei zangenartig einander gegenüberliegende Biegewerkzeuge, wobei die quer zur Einspannebene gerichtete Kurbelstange des anderen Antriebes in Abhängigkeit vom gegenseitigen Abstand der beiden Biegewerkzeuge längenverstellbar ausgebildet ist. Die Längenverstellbarkeit der die Biegewerkzeuge quer zur Einspannebene beaufschlagenden Kurbelstange ist erforderlich, um beide Biegewerkzeuge an die Blechtafel anstellen zu können. In der Anstellage für das eine Biegewerkzeug befindet sich nämlich das andere Biegewerkzeug in einer Entfernung vom Werkstück, die dem gegenseitigen Abstand der Biegewerkzeuge entspricht. Zur Anstellung des jeweils nicht im Einsatz befindlichen Biegewerkzeuges muss folglich die die Biegewerkzeuge tragende Kurbelstange verschwenkt werden, was in einfachster Weise durch eine Verkürzung oder Verlängerung der quer zur Einspannebene gerichteten Kurbelstange des anderen Antriebes durchgeführt wird.

Der Einsatzwechsel der beiden Biegewerkzeuge verlangt hinsichtlich der Werkzeugbahn eine Umkehrung der Bewegungsrichtung eines der beiden Antriebe. Sind die beiden Antriebe über je ein Gestänge an einer gemeinsamen Antriebsschwinge angeschlossen, so kann eine solche Bewegungsumkehr dadurch erreicht werden, dass die Anlenkstelle eines der beiden Gestände an der Antriebsschwinge zwischen zwei einander bezüglich der Schwenkachse der Antriebsschwinge gegenüberliegenden Lagen verstellbar ist. Da zwei diametral zu einer Drehachse gelagerte Punkte bei einer Drehverstellung gegensinnige Bewegungen ausführen, wird durch eine entsprechende Verstellung der Anlenkstelle des Gestänges der Bewegungssinn des über dieses Gestänge angeschlossenen Kurbeltriebes umgekehrt.

In der Zeichnung ist der Erfindungsgegenstand beispielsweise vereinfacht dargestellt. Es zeigen:
Fig. 1 eine erfindungsgemässe Biegemaschine zum Abkanten von Blechtafeln im Vertikalschnitt,
Fig. 2 eine mögliche Bewegung des Biegewerkzeuges beim Abkantvorgang,
Fig. 3 die Lage der Antriebe für das obere Biegewerkzeug eines Biegewerkzeugpaares zu Beginn des Biegevorganges,
Fig. 4 eine der Fig. 3 entsprechende Darstellung bei Beendigung des Biegevorganges,
Fig. 5 den Einsatz des unteren Biegewerkzeuges eines Werkzeugpaares und
Fig. 6 eine der Fig. 4 entsprechende Darstellung, jedoch für das untere Biegewerkzeug.

Die dargestellte Biegemaschine besteht im wesentlichen aus einem Gestell 1, das zwei an einem C-förmigen Träger 2 angeordnete, einander zangenartig gegenüberliegende Biegewerkzeuge 3a und 3b und zwei Haltestempel 4a und 4b aufweist, die als Gegenwerkzeuge für die Biegewerkzeuge 3a und 3b dienen. Zwischen den Haltestempeln 4a und 4b wird die zu biegende Blechtafel 5 eingespannt, wobei sich die Haltestempel 4a und 4b an biege- und torsionssteifen Kastenträgern 6 abstützen, von denen der obere in nicht näher dargestellter Weise gehoben und gesenkt werden kann.

Der C-förmige Träger 2 für die Biegewerkzeuge 3a und 3b wird von einer Kurbelstange 7 eines Kurbeltriebes 8 getragen, dessen Kurbelwelle 9 im Gestell 1 gelagert ist. Ober diesen Kurbeltrieb 8 können die Biegewerkzeuge 3a und 3b im wesentlichen parallel zur Einspannebene der Blechtafel 5 bewegt werden. Um eine Bewegungsmöglichkeit quer zur Einspannebene zu schaffen, ist ein weiterer Kurbeltrieb 10 vorgesehen, dessen Kurbelwelle 11 im Gestell 1 gelagert ist und dessen quer zur Einspannebene der Blechtafel 5 verlaufende Kurbelstange 12 an der Kurbelstange 7 des Kurbeltriebes 8 angelenkt ist. Um nun wahlweise eines der beiden Biegewerkzeuge 3a und 3b einsetzen zu können, ist die Kurbelstange -12 des Kurbeltriebes 10 in ihrer Länge verstellbar ausgebildet, was gemäss dem Ausführungsbeispiel mit Hilfe eines Zylinders 13 erreicht wird. Im ausgefahrenen Zustand des Zylinders 13 kommt das obere Biegewerkzeug 3a zum Einsatz, wie dies in den Fig. 1, 3 und 4 dargestellt ist, während zum Einsatz des unteren Biegewerkzeuges 3b der Zylinder 13 nach den Fig. S und 6 eingefahren werden muss.

Durch die Bewegungsmöglichkeit der Biegewerkzeuge 3a und 3b einerseits quer zur Einspannebene der Blechtafel 5 und anderseits parallel zur Einspannebene können die Biegewerkzeuge 3a und 3b durch eine entsprechende Beaufschlagung der Kutbeltriebe 8 und 10 entlang einer an sich beliebigen Bahn bewegt werden, was besonders günstige Verhältnisse für den Biegevorgang schafft. So kann beispielsweise jedes der beiden Biegewerkzeuge entlang einer Kreisbahn um die Biegeachse 14 bewegt werden, wie dies für das obere Biegewerkzeug 3a in Fig. 2 dargestellt ist. Aus der voll gezeichneten Ausgangsstellung erreicht das Biegewerkzeug 3a entlang der Bewegungsbahn 15 seine strichpunktiert angedeutete Endstellung, wobei die Blechtafel 5 aus der Einspannebene um den als Gegenwerkzeug dienenden Haltestempel 4b gebogen wird. Es können folglich Biegewinkel erreicht werden, die weit über 90° hinausgehen.

Da wahlweise das Biegewerkzeug 3a oder das Biegewerkzeug 3b zum Einsatz kommen kann, kann die zu biegende Blechtafel 5 sowohl nach oben als auch nach unten gebogen werden, so dass eine weitgehend unbeschränkte Gestaltungsmöglichkeitfür das Werkstück sichergestellt wird, ohne das Werkstück häufig wenden zu müssen. Je nach der Beaufschlagung und Steuerung der Kurbeltriebe 8 und 10 kann die Bewegungsbahn 15 entsprechend den durch die herzustellende Form des Werkstückes bestimmten Anforderungen in ihrer Form und Grösse geändert werden. Aus diesem Grunde können auch vorteilhaft unterschiedliche Biegewerkzeuge und Gegenwerkzeuge zum Einsatz kommen.

Zum Antrieb der Kurbeltriebe 8 und 10 ist gemäss dem Ausführungsbeispiel eine gemeinsame Antriebsschwinge 16 vorgesehen, die über ein Zahnsegment 17 und ein mit dem Zahnsegment 17 kämmendes Ritzel 18 antreibbar ist. Die Kurbeltriebe 8 und 10 sind mit dieser Antriebsschwinge 16 über je ein Gestänge 19 bzw. 20 verbunden, das im einfachsten Fall aus einem Verbindungslenker besteht. Wird nun die Antriebsschwinge 16 um ihre Drehachse 21 aus der in Fig. 3 gezeichneten Stellung in die Stellung nach Fig. 4 verschwenkt, so werden die Kurbeltriebe 8 und 10 über die Gestänge 19 und 20 entsprechend verstellt, wobei das zum Einsatz kommende Werkzeug 3a durch den Kurbeltrieb 8 gegen die Haltestempel 4a und 4b vorgeschoben und gleichzeitig über den Kurbeltrieb 10 abwärts gedrückt wird, was eine Werkzeugbewegung ergibt, wie sie in Fig. 2 durch die Bewegungsbahn 15 dargestellt ist. Nach diesem Arbeitshub kehrt die Antriebsschwinge 21 wieder in ihre Ausgangslage zurück, was das Zurückziehen des Biegewerkzeuges 3a zur Folge hat.

Soll nun das untere Biegewerkzeug 3b zum Einsatz kommen, so muss zunachst der Zylinder 13 beaufschlagt werden, um den Kurbelarm 7 des Kurbeltriebes 8 um den Kurbelzapfen 22 im Anstellsinn des Biegewerkzeuges 3b zu verschwenken, bis das Biegewerkzeug 3b die in Fig. 5 gezeichnete Stellung einimmt. Da aber gegensinnig gebogen wird, muss das untere Biegewerkzeug 3b über den Kurbeltrieb 10 aufwärts gedrückt werden, was eine Umkehr der Drehrichtung des Kurbeltriebes 10 erfordert. Dies wird gemäss dem Ausführungsbeispiel durch eine Verlagerung der Anlenkstelle 23 des Gestänges 20 an der Antriebsschwinge 16 erreicht, zu welchem Zweck auf der Antriebsschwinge 16 ein Zylinder 24 angordnet ist, über dessen Kolbenstange die Anlenkstelle 23 verstellt wird, während die Anlenkstelle 25 des Gestänges 19 an der Antriebsschwinge unverstellt bleibt. Das untere Biegewerkzeug 3b muss ja ebenfalls gegen die Haltestempel 4a und 4b vorgeschoben werden, um einen entsprechend grossen Biegewinkel zu erreichen. Da zufolge der Verstellung der Anlenkstelle 23 des Gestänges 20 auf die bezüglich der Schwenkachse 21 gegenüberliegende Seite der Antriebsschwinge die Kurbelwelle 11 des Kurbeltriebes 10 gegensinnig angetrieben wird, wird auch die Kurbelstange 7 gegensinnig um ihren Kurbelzapfen 22 verschwenkt, so dass das untere Biegewerkzeug 3b bei der Antriebsbewegung den oberen Haltestempel 4a hintergreift, wie dies in Fig. 6 angedeutet ist. Es kann somit die Blechtafel 5 in gleicher Weise nach unten oder nach oben gebogen werden. Die Stellwege können über den Verdrehwinkel der Kurbeltriebe 8 und 10 verändert werden. Dies ist beispielsweise durch eine Änderung des Schwenkwinkels der Antriebsschwinge 16 oder eine Verstellung der Anlenkstellen der Gestänge 19, 20 an den Kurbeltrieben oder an der Antriebsschwinge 16 möglich.

## Patentansprüche

1. Biegemaschine zum Abkanten von Blechtafeln mit Haltestempel (4a, 4b) zum Einspannen einer Blechtafel (5) und mit mindestens einem Biegewerkzeug (3a, 3b), das in zwei etwa senkrecht zueinander stehenden Richtungen beweglich gelagert ist und gesonderte Antriebe (8, 10) für die beiden Bewegungsrichtungen aufweist, wobei einer der beiden Antriebe (8, 10) aus einem Kurbeltrieb (8) besteht, dadurch gekennzeichnet, dass die Kurbelstange (7) des einen als Kurbeltrieb (8) ausgebildeten Antriebes das Biegewerkzeug (3a, 3b) trägt und dass an dieser Kurbelstange (7) der andere Antrieb (10) angreift.

2. Biegemaschine nach Anspruch 1, dadurch gekennzeichnet, dass die das Biegewerkzeug (3a, 3b) tragende Kurbelstange (7) etwa parallel zur Einspannebene der Blechtafel (5) verläuft.

3. Biegemaschine nach Anspruch 1 oder 2, dadurch gekennzeichnet, dass der an der Kurbelstange (7) des Antriebes (8) für die eine Bewegungsrichtung angreifende Antrieb (10) für die andere Bewegungsrichtung ebenfalls als Kurbeltrieb (10) ausgebildet ist.

4. Biegemaschine nach Anspruch 3, dadurch gkennzeichnet, dass die beiden Kurbeltriebe (8, 10) jeweils mit Hilfe eines an einer gemeinsamen Antriebsschwinge (1'6) angelenkten Gestänges (19, 20) antriebbar sind.

5. Biegemaschine nach den Ansprüchen 3 und 4, dadurch gekennzeichnet, dass die etwa parallel zur Einspannebene der Blechtafel (5) verlaufende Kurbelstange (7) des einen Antriebes (8) zwei zangenartig einander gegenüberliegende Biegewerkzeuge (3a, 3b) trägt und dass die quer zur Einspannebene gerichtete Kurbelstange (12) des anderen Antriebes (10) in Abhängigkeit vom gegenseitigen Abstand der beiden Biegewerkzeuge (3a, 3b) längenverstellbar ausgebildet ist.

6. Biegemaschine nach den Ansprüchen 4 und 5, dadurch gekennzeichnet, dass die Anlenkstelle (23) eines der beiden Gestänge (19, 20) an der Antriebsschwinge (16) zwischen zwei einander bezüglich der Schwenkachse (21) der Antriebsschwinge (16) gegenüberliegenden Lagen verstellbar ist.

## Claims

1. A bending machine for folding sheet metal elements comprising retaining jaws (4a, 4b) for gripping a sheet metal element (5) and at least one bending tool (3a, 3b), which is mounted to the movable in two directions, which are approximately at right angles to each other, and is provided with separate drives (8, 10) for the two directions of movement, one of which two drive means (8, 10) consists of a crank mechanism (8), characterized in that the bending tool (3a, 3b) is carried by the connecting rod (7) of the drive means consisting of a crank mechanism (8) and the other drive means (10) acts on said connecting rod (7).

2. A bending machine according to claim 1, characterized in that the connecting rod (7) which carries the bending tool (3a, 3b) is approximately parallel to the plane in which the sheet metal element (5) is gripped.

3. A bending machine according to claim 1 or 2, characterized in that the drive means (10) which act on the connecting rod (7) of the drive means (8) for one direction of movement and are associated with the other direction of movement consist also of a crank mechanism (10).

4. A bending machine according to claim 2, characterized in that each of the two crank mechanism (8, 10) is adapted to be driven by means of a linkage (19, 20), which is pivoted to a common driving rocker (1'6).

5. A bending machine according to claims 3 and 4, characterized in that the connecting rod (7) of one drive means (8) which connecting rod is approximately parallel to the plane in which the sheet metal element (5) is gripped, carries two bending tools (3a, '3b) which face each other like jaws of tongs, and the connecting rod (12) of the other drive means (10), is traverse to the plane in which the sheet metal element is gripped and is designed to be adjustable in length in dependence on the spacing of the two bending tools (3a, 3b).

6. A bending machine according to claims 4 and 5, characterized in that the pivot (23) connecting one of the two linkages (19, 20) to the driving rocker (16) is adjustable between two positions disposed on opposite sides of the pivot (21) of the driving rocker (16).

## Revendications

1. Machine à plier pour le pliage de feuilles de tôle, comportant des poinçons de retenue (4a, 4b) servant à serrer une feuille de tôle (5) et au moins un outil de pliage (3a, 3b) qui est monté de façon mobile dans deux directions à peu près perpendiculaires entre elles et présente des entraînements séparés (8, 10) pour les deux directions de mouvement, l'un des deux entraînements étant formé d'un mécanisme à manivelle (8), caractérisée par le fait que la bielle (7) de l'un (8) des entraînements conçus sous forme de mécanisme à manivelle porte l'outil de pliage (3a, 3b) et qu'à cette bielle (7) s'applique l'autre entraînement (10).

2. Machine à plier selon la revendication 1, caractérisée par le fait que la bielle (7) portant l'outil de pliage (3a, 3b) est dirigée à peu près parallèlement au plan de serrage de la feuille de tôle (5).

3. Machine à plier selon l'une des revendications 1 et 2, caractérisée par le fait que l'entrai- nement (10) destiné à l'autre direction de mouvement, qui s'applique à la bielle (7) de l'entraînement (8) destiné à l'un des sens de mouvement, est également sous forme de mécanisme à manivelle (10).

4. Machine à plier selon la revendication 3, caractérisée par le fait que les deux mécanismes à manivelle (8, 10) peuvent être entraînés chacun à l'aide d'un tringlage (19, 20) articulé à un balancier d'entraînement commun (16).

5. Machine à plier selon les revendications 3 et 4, caractérisée par le fait que la bielle (7) de l'un des entraînements (8), à peu près dirigée parallèlement au plan de serrage de la feuille de tôle (5), porte deux outils de pliage (3a, 3b) opposés entre eux à la façon d'une pince et que la bielle (12) de l'autre entraînement (10), dirigée transversalement au plan de serrage, est conçue de façon réglable en longueur sous la dépendance de la distance mutuelle des deux outils de pliage (3a, 3b).

6. Machine à plier selon les revendications 4 et 5, caractérisé par le fait que le point d'articulation (23) de l'un des deux tringlages (19, 20) au balancier d'entraînement (16) est réglable entre deux positions opposées l'une à l'autre relativement à l'axe de pivotement (21) du balancier d'entraînement (16).
